# EUROPÄISCHE PATENTSCHRIFT

(11) **EP 2 271 572 B1**
(45) Veröffentlichungstag und Bekanntmachung des Hinweises auf die Patenterteilung: **10.09.2014**
(21) Anmeldenummer: 08749815.0
(22) Anmeldetag: 28.04.2008
(51) Int. Cl.: B66B 1/46

(54) **VERFAHREN ZUM BENUTZEN EINES AUFZUGSSYSTEMS, AUFZUGSSYSTEM FÜR EIN SOLCHES VERFAHREN UND VERFAHREN ZUR NACHRÜSTUNG EINES SOLCHEN AUFZUGSSYSTEMS**
METHOD FOR USING A LIFT SYSTEM, LIFT SYSTEM SUITABLE FOR SUCH A METHOD, AND METHOD FOR EQUIPPING SUCH A LIFT SYSTEM
PROCÉDÉ POUR UTILISER UN SYSTÈME D'ASCENSEUR, SYSTÈME D'ASCENSEUR APPROPRIÉ ET PROCÉDÉ POUR MODERNISER UN TEL SYSTÈME D'ASCENSEUR

(43) Veröffentlichungstag der Anmeldung: 12.01.2011
(73) Patentinhaber: Inventio AG, 6052 Hergiswil (CH); Ingersoll Rand Security Technologies, Carmel, IN 46032 (US)
(72) Erfinder: GERSTENKORN, Bernhard, CH-6006 Luzern (CH); SCHUSTER, Kilian, CH-6004 Luzern (CH); FRIEDLI, Paul, CH-5453 Remetschwil (CH)
(74) Vertreter: Blöchle, Hans
(86) Internationale Anmeldenummer: PCT/EP2008/055193
(87) Internationale Veröffentlichungsnummer: WO 2009/132690

(56) Entgegenhaltungen:
- EP-A- 0 699 617
- FR-A- 2 744 435
- JP-A- 4 032 470

## Beschreibung

Die Erfindung betrifft ein Verfahren zum Benutzen eines Aufzugssystems, ein Aufzugssystem für ein solches Verfahren und ein Verfahren zur Nachrüstung eines solchen Aufzugssystems gemäss den Oberbegriffen der unabhängigen Ansprüche.

Aus der EP 0 832 838 A1 ist eine Steuerungseinrichtung für einen Aufzug bekannt, welche es einem Hausbewohner ermöglicht, einem Besucher beim Öffnen der Haustür gleich eine Aufzugskabine bereitzustellen, der den Besucher genau zum richtigen Stockwerk des Hausbewohners fährt, ohne dass weder der Hausbewohner noch der Besucher eine Taste für die Aufzugsbenutzung betätigen müssen.

Aus der JP 04 032470 A oder der FR 2 744 435 A ist ein Verfahren bekannt, bei der mit der Identifikation einer Person über z.B. eine Ausweiskarte beim Eintritt in ein Gebäude ein Aufzugsruf initiiert wird. Dabei wird eine evtl. Berechtigung der Person geprüft, so dass nur in einem solchen Fall der Aufzugsruf erfolgt.

Aufgabe der vorliegenden Erfindung ist es, diese bekannten Verfahren zum Benutzen eines Aufzugs weiter zu entwickeln.

Erfindungsgemäß wird diese Aufgabe gelöst mit einem Verfahren zum Betreiben eines Aufzugssystems und einem nach dem Verfahren arbeitenden Aufzugssystem sowie mit einem Verfahren zur Nachrüstung eines Aufzugssystems mit den Merkmalen der jeweiligen unabhängigen Ansprüche.

Bei dem Verfahren zum Betreiben eines Aufzugssystems gemäss Anspruch 1 wird durch Öffnen und/oder Schliessen einer Gebäudetür das Stockwerk, in dem sich die jeweilige Gebäudetür befindet, als Startstockwerk definiert. Ein Startruf für eine Aufzugskabine auf das Startstockwerk wird getätigt. Sobald die Aufzugskabine das Startstockwerk erreicht hat, wird die Aufzugstür des Startstockwerks geöffnet. Sodann wird ein für das Startstockwerk abgelegter, vordefinierter Zielruf getätigt, so dass der jeweilige Benutzer des Aufzugssystems ohne weiteren Eingriff zum einem durch den Zielruf bezeichneten Zielstockwerk gelangen kann.

Ein insbesondere der Gebäudetür zugeordneter Türsensor erfasst das Öffnen und/oder Schliessen der Gebäudetür und für ein erfasstes Öffnen und/oder Schliessen wird mindestens ein Türsignal an mindestens eine Aufzugssteuerung übermittelt. Die Aufzugssteuerung definiert das Stockwerk des übermittelten Türsignals als Startstockwerk und tätigt einen Startruf für eine Aufzugskabine auf das Startstockwerk. Mindestens ein Aufzugssensor erfasst das Einfahren der Aufzugskabine im Startstockwerk. Der Aufzugssensor übermittelt für ein erfasstes Einfahren der Aufzugskabine im Startstockwerk mindestens ein Aufzugskabinesignal an die Aufzugssteuerung. Die Aufzugssteuerung öffnet bei Übermittlung eines Aufzugskabinesignals die Aufzugstür des Startstockwerks und die Aufzugssteuerung tätigt des Weiteren einen für das Startstockwerk abgelegten, vordefinierten Zielruf für die Aufzugskabine auf ein Zielstockwerk.

Dies hat den Vorteil, dass ein Benutzer keinen Startruf für eine Aufzugskabine tätigen muss. Sobald der Benutzer durch Öffnen und/oder Schliessen einer Gebäudetür seinen Willen zu erkennen gibt, das Aufzugssystem zu benutzen, wird der Startruf für ihn automatisch getätigt und die Aufzugstür wird für ihn automatisch geöffnet. Darüber hinaus braucht auch kein Zielruf getätigt werden. Dieser wird von der Aufzugssteuerung automatisch anhand einer für das Startstockwerk abgelegten, diesbezüglichen Information getätigt.

Als Gebäudetür kommt eine Zugangstür zu einer Wohnung im Gebäude und/oder eine Zugangstür zum Gebäude in Betracht. Dies hat den Vorteil, dass der Benutzer sowohl beim Betreten als auch beim Verlassen einer Wohnung oder des Gebäudes keinen Startruf für eine Aufzugskabine tätigen muss und dass automatisch ein für das jeweilige Startstockwerk abgelegter Zielruf getätigt wird.

Vorteilhafterweise wird das Startstockwerk nur definiert, wenn die Gebäudetür von einer der Aufzugstür abgewandten Seite geöffnet wird und/oder wenn die Gebäudetür von einer der Aufzugstür zugewandten Seite geschlossen wird. So wird sicher gestellt, dass sich ein Benutzer beim Öffnen und/oder Schliessen der Gebäudetür tatsächlich auf eine Aufzugstür zu bewegt.

Hinsichtlich des für die Aufzugskabine getätigten Zielrufs auf ein Zielstockwerk wird von der Aufzugssteuerung ein für ein Startstockwerk abgelegter, vordefinierter Zielruf getätigt. Zusätzlich oder auch alternativ wird von mindestens einer Erkennungsvorrichtung der Benutzer identifiziert und ein für den identifizierten Benutzer abgelegter, vordefinierter Zielruf getätigt. Dazu übermittelt die Erkennungsvorrichtung vorteilhafterweise für einen identifizierten Benutzer mindestens ein Benutzererkennungssignal an die Aufzugssteuerung. Die Aufzugssteuerung tätigt einen für das übermittelte Benutzererkennungssignal abgelegten, vordefinierten Zielruf für die Aufzugskabine auf ein Zielstockwerk.

Dies hat den besonderen Vorteil, dass der Benutzer nicht nur keinen Startruf, sondern zudem auch keinen Zielruf tätigen muss. Dies spart Zeit, da der Benutzer seine Bewegung beim Betreten oder Verlassen des Gebäudes nicht anhalten muss, um eine Eingabetastatur für einen Zielruf zu betätigen. Gerade bei Benutzern, die mit beiden Hände Taschen oder Gepäck tragen, ist ein solches Anhalten der Bewegung mühsam und aufwändig.

Vorteilhafterweise kann der Benutzer den abgelegten, vordefinierten Zielruf ändern und einen eigenen Zielruf mit mindestens einer Rufeingabevorrichtung tätigen. Als Rufeingabevorrichtung kommen in dieser Hinsicht bekannte stationäre oder mobile Geräte und für erstere unterschiedliche Anbringungsorte, z.B. nahe einer Aufzugstür, in Betracht. Bei einer entsprechenden Rufeingabevorrichtung kann der Zielruf berührungslos getätigt werden.

Dies hat den zusätzlichen Vorteil, dass der Benutzer so die Möglichkeit hat, einen abgelegten, vordefinierten Zielruf situativ anzupassen. So kann für ein Startstockwerk im 10. Stockwerk eines Gebäudes ein Zielstockwerk im Erdgeschoss des Gebäudes vordefiniert abgelegt sein. Eine solche Zuordnung entspricht dem Regelfall, wonach der Benutzer am Morgen von seiner Wohnung im Startstockwerk den Aufzug in das Zielstockwerk im Erdgeschoss nimmt, um das Gebäude zu verlassen. Will nun aber der Benutzer von seiner Wohnung mit dem Aufzug in das 20. Stockwerk fahren, um dort an einem Abend die schöne Aussicht zu geniessen, so kann er das Zielstockwerk temporär ändern.

Durch die Aufzugssteuerung kann die geöffnete Aufzugstür automatisch geschlossen werden, sobald mindestens ein Benutzer die Aufzugskabine betreten hat. Dazu erfasst mindestens ein Kabinensensor ein Betreten der Aufzugskabine durch mindestens einen Benutzer. Der Kabinensensor übermittelt für ein erfasstes Betreten der Aufzugskabine durch einen Benutzer mindestens ein Aufzugskabinebenutzungssignal an die Aufzugssteuerung. Die Aufzugssteuerung schliesst bei Übermittlung eines Aufzugskabinebenutzungssignals die geöffnete Aufzugstür und der Benutzer wird von der Aufzugskabine auf ein Zielstockwerk verfahren. So kann der Benutzer rasch und zügig in das Zielstockwerk verfahren werden.

Bei dem Verfahren zur Nachrüstung eines Aufzugssystems werden das Gebäude, also speziell einzelne Gebäudetüren und eine Steuerung, und eine Aufzugssteuerung so angepasst, dass sich ein Aufzugssystem wie hier und nachfolgend beschrieben ergibt und dass mit dem Aufzugssystem die Ausführung des Verfahrens wie hier und nachfolgend beschrieben möglich wird.

Der Türsensor und/oder die Erkennungsvorrichtung können in die Gebäudetür integriert sein und werden so vom Benutzer kaum wahrgenommen. Alternativ sind der Türsensor und/oder die Erkennungsvorrichtung nahe der Gebäudetür angebracht, so dass speziell bei einer Nachrüstung übliche Gebäudetüren verwendbar sind.

Wenn mindestens eine Antenne eingebaut ist, kann der Türsensor mindestens ein Türsignal über mindestens ein Funknetz an die Aufzugssteuerung bzw. die Steuerung und/oder die Erkennungsvorrichtung mindestens ein Benutzererkennungssignal über das Funknetz an die Aufzugssteuerung bzw. die Steuerung übermitteln. Die leitungslose Datenübermittlung vermeidet die Notwendigkeit des Verlegens von Datenkabeln.

Anhand der Figuren werden Ausführungsbeispiele der Erfindung im Detail erläutert. Hierzu zeigt, teilweise schematisiert:
- Fig. 1: eine partiell geschnittene Ansicht eines Teils eines Aufzugssystems in einem Gebäude;
- Fig. 2: eine partiell geschnittene Ansicht eines Teils eines Netzwerks eines Aufzugssystems gemäss Fig. 1;
- Fig. 3: eine Ansicht eines Teils einer ersten Ausführungsform einer Gebäudetür mit Türsensor für das Aufzugssystem gemäss Fig. 1;
- Fig. 4: eine Ansicht eines Teils einer zweiten Ausführungsform einer Gebäudetür mit Türsensor für das Aufzugssystem gemäss Fig. 1;
- Fig. 5: eine Ansicht eines Teils einer ersten Ausführungsform eines Terminals für das Aufzugssystem gemäss Fig. 1;
- Fig. 6: eine Ansicht eines Teils einer zweiten Ausführungsform eines Terminals für das Aufzugssystem gemäss Fig. 1;
- Fig. 7: eine Ansicht eines Teils einer dritten Ausführungsform eines Terminals für das Aufzugssystem gemäss Fig. 1;
- Fig. 8: eine Ansicht eines Teils einer vierten Ausführungsform eines Terminals für das Aufzugssystem gemäss Fig. 1;
- Fig. 9: eine partiell geschnittene Ansicht eines Teils eines nachgerüsteten Aufzugssystems in einem Gebäude; und
- Fig. 10: eine partiell geschnittene Ansicht eines Teils eines weiter nachgerüsteten Aufzugssystems in einem Gebäude gemäss Fig. 9.

Fig. 1 bis 10 zeigen Ausführungsbeispiele der Erfindung, wobei Fig. 1 ein Aufzugssystem in einem Gebäude, Fig. 2 ein Netzwerk des Aufzugssystems, Fig. 3 und 4 zwei Ausführungsformen einer Gebäudetür mit Türsensor für das Aufzugssystem, die Fig. 5 bis 8 vier Ausführungsformen eines Terminals für das Aufzugssystem und die Fig. 9 und 10 ein nachgerüstetes Aufzugssystem in einem Gebäude zeigen.

Das Gebäude weist gemäss Fig. 1 mehrere Stockwerke 1, 1', 1" mit mindestens einer Gebäudetür 2, 2', 2" zu mindestens einem Raum auf. Die Gebäudetür 2, 2', 2" ist eine Zugangstür zu einer Wohnung im Gebäude und/oder eine Zugangstür zum Gebäude. Im Gebäude ist ein Aufzugssystem angeordnet. Das Aufzugssystem umfasst in einem Aufzugsschacht mindestens eine Aufzugskabine 7, die über mindestens ein Tragmittel 6 mit mindestens einem Gegengewicht 8 verbunden ist. Zum Verfahren von Aufzugskabine 7 und Gegengewicht 8 wird das Tragmittel 6 von mindestens einem Aufzugsantrieb 5 im Reibschluss in Bewegung gesetzt. Mindestens ein Benutzer hat über mindestens eine Aufzugstür 3, 3', 3" Zugang zur Aufzugskabine 7. Üblicherweise ist in jedem Stockwerk 1, 1', 1" mindestens eine Aufzugstür 3, 3', 3" angeordnet. Das Aufzugssystem kann mehr als eine Aufzugskabine in einem Aufzugsschacht oder auch mehrere Aufzugskabinen in mehreren Aufzugsschächten umfassen.

Der Betrieb der Aufzugstüren 3, 3', 3" erfolgt in an sich bekannter Art und Weise über einen Türantrieb 31. Mindestens eine Aufzugssteuerung 4 steuert den Aufzugsantrieb 5 und den Türantrieb 31. Damit die Aufzugssteuerung 4 weiss, wann eine Aufzugskabine 7 in ein Stockwerk 1, 1', 1" eingefahren ist, erfasst mindestens ein Aufzugssensor 30, 30', 30" das Einfahren der Aufzugskabine 7 im Stockwerk 1, 1', 1". Der Aufzugssensor 30, 30', 30" übermittelt für ein erfasstes Einfahren der Aufzugskabine 7 in einem Stockwerk 1, 1', 1" mindestens ein Aufzugskabinesignal an die Aufzugssteuerung 4. Die Aufzugssteuerung 4 öffnet bei Übermittlung eines Aufzugskabinesignals die Aufzugstür 3, 3', 3" des Stockwerks 1, 1', 1".

Die Aufzugskabine 7 weist mindestens einen Kabinensensor 70 in Form z.B. einer Lastmatte auf, die am Boden der Aufzugskabine 7 angebracht ist und bei Gewichtsbelastung durch mindestens einen Benutzer ein Aufzugskabinebenutzungssignal an die Aufzugssteuerung 4 übermittelt. Als alternative Ausführungsformen eines Kabinensensors 70 kommen Lastsensoren an der Befestigung des Tragmittels oder Bewegungsmelder in der Aufzugskabine usw. in Betracht.

Fig. 2 zeigt ein Netzwerk des Aufzugssystems. Die Aufzugssensoren 30, 30', 30" des Aufzugsschachts sowie Erkennungsvorrichtungen 90, 90', 90", Rufeingabevorrichtungen 91, 91', 91" und Ausgabevorrichtungen 92, 92', 92" der Terminals 9, 9', 9" sowie der Kabinensensor 70 der Kabine 7 sind über ein Festnetz mit der Aufzugssteuerung 4 verbunden.

Die Gebäudetür 2, 2', 2" weist ein Türblatt, einen Türrahmen und eine Türschwelle auf. Öffnen und/oder Schliessen der Gebäudetür 2, 2', 2" bedeutet, dass das Türblatt eine Bewegung relativ zur Türschwelle ausführt. Bereits eine minimale Relativbewegung gibt den Willen des Benutzers zu erkennen, die Türschwelle zu überschreiten.

Die Türsensoren 20, 20', 20" und Erkennungsvorrichtungen 90, 90', 90" der Gebäudetüren 2, 2', 2" sind über ein Funknetz, z.B. Wireless Local Area Network (WLAN) dem Standard IEEE802.11 oder Worldwide Interoperability for Microwave Access (WIMAX) nach dem Standard IEEE802.16, mit einer Antenne 40 der Aufzugssteuerung 4 verbunden.

Sowohl das Festnetz als auch das Funknetz erlauben eine bidirektionale Kommunikation gemäss bekannten und bewährten Netzwerk-Protokollen wie das Transmission Control Protocol / Internet-Protocol (TCP/IP) oder Internet Packet Exchange (IPX). Das Festnetz weist beispielsweise mehrere elektrische und/oder optische Datenkabel auf, die im Gebäude beispielsweise unter Putz verlegt sind oder auch im Aufzugsschacht hängen und so die Terminals 9, 9', 9" mit der Aufzugssteuerung 4 sowie die Aufzugskabine 7 mit der Aufzugssteuerung 4 verbinden. Selbstverständlich können die Aufzugssensoren 30, 30', 30" des Aufzugsschachts, die Erkennungsvorrichtungen 90, 90', 90'", Rufeingabevorrichtungen 91, 91', 91" und Ausgabevorrichtungen 92, 92', 92" der Terminals 9, 9', 9" oder der Kabinensensor der Aufzugskabine 7 auch über ein Funknetz mit der Aufzugssteuerung 4 verbunden sein.

Das Türsignal vermittelt die Willensäusserung des Benutzers, das Aufzugssystem zu benutzen an die Aufzugssteuerung 4. Hierzu ist ein Türsignal ausreichend. Beispielsweise wird ein Türsignal an die Aufzugssteuerung 4 übermittelt, sobald die Gebäudetür 2, 2', 2" auch nur einen Spalt geöffnet wird. Um sicher zu stellen, dass der Benutzer die Gebäudetür 2, 2', 2" nicht nur öffnet, sondern den Türrahmen auch durchschreitet und die Gebäudetür 2, 2', 2" wieder schliesst, wird ein Türsignal an die Aufzugssteuerung 4 übermittelt, sobald die Gebäudetür 2, 2', 2" wieder geschlossen wird. Um ferner sicher zu stellen, dass der Benutzer sich tatsächlich in Richtung einer Aufzugstür 3, 3', 3" bewegt, wird ein Türsignal dann übermittelt, wenn eine Gebäudetür 2, 2', 2" von einer der Aufzugstür 3, 3', 3" abgewandten Seite geöffnet wird und/oder wenn die Gebäudetür 2, 2', 2" von einer der Aufzugstür 3, 3', 3" zugewandten Seite geschlossen wird.

Fig. 3 und 4 zeigen zwei Ausführungsformen einer Gebäudetür 2, 2', 2" mit Türsensor 20, 20', 20" für das Aufzugssystem. Der Türsensor 20, 20', 20" ist in der Gebäudetür 2, 2', 2" integriert. Beispielsweise ist der Türsensor 20, 20', 20" in der Türgarnitur integriert und so von aussen für Benutzer nicht wahrnehmbar. Bei geschlossener Gebäudetür 2, 2', 2" ist eine Türfalle der Türgarnitur in einem Schliessblech eines Türrahmens eingerastet. Durch Bewegen der Türklinke wird die Türfalle aus dem Schliessblech des Türrahmens gelöst und die Gebäudetür 2, 2', 2" wird geöffnet. Der Türsensor 20, 20', 20" erfasst das Bewegen der Türklinke, beispielsweise mittels eines elektromechanischen Kontakts. In einer ersten Kontaktstellung ist die Türfalle im Schliessblech eingerastet, in einer zweiten Kontaktstellung ist die Türfalle aus dem Schliessblech gelöst. Ein Öffnen der Gebäudetür 2, 2', 2" entspricht somit einem Bewegen der Türklinke von einer ersten Kontaktstellung in eine zweite Kontaktstellung. Ein Schliessen der Gebäudetür 2, 2', 2" entspricht somit einem Bewegen der Türklinke von einer zweiten Kontaktstellung in eine erste Kontaktstellung. Der Türsensor 20, 20', 20" erfasst dieses Öffnen bzw. Schliessen der Gebäudetür 2, 2', 2" und übermittelt mindestens ein Türsignal an die Aufzugssteuerung 4.

Selbstverständlich ist alternativ auch möglich, den Türsensor aussen an einer Gebäudetür 2, 2', 2" oder nahe an einer Gebäudetür 2, 2', 2" anzuordnen. So kann der Türsensor ein Bewegungsmelder sein, der im Türrahmen der Gebäudetür oder in einer Gebäudewand nahe der Gebäudetür angeordnet ist. Es ist auch möglich, dass der Türsensor eine Lastmatte ist, die am Boden des Stockwerks vor oder nahe der Gebäudetür angeordnet ist. In dem Fall wird ein Öffnen der Gebäudetür mit dem Erfassen einer Bewegung durch den Bewegungsmelder oder mit dem Erfassen einer Last durch die Lastmatte assoziiert. Entsprechend wird ein Schliessen der Gebäudetür mit dem Ausbleiben des Erfassens einer Bewegung durch den Bewegungsmelder oder mit dem Ausbleiben des Erfassens einer Last durch die Lastmatte assoziiert. Und es ist auch möglich, mehrere der Türsensoren miteinander zu kombinieren und entsprechend kombinierte Türsignale an die Aufzugssteuerung zu übermitteln.

In der Ausführungsform der Gebäudetür 2, 2', 21" gemäss Fig. 4 ist zusätzlich mindestens eine Erkennungsvorrichtung 90, 90', 90" in der Gebäudetür 2, 2', 2" integriert. Die Erkennungsvorrichtung 90, 90', 90" weist eine Sende- und Empfangseinheit für ein elektromagnetisches Feld auf und kommuniziert über eine Funkfrequenz mit mindestens einer beim Benutzer angeordneten mobilen Rufeingabevorrichtung 10. Die Rufeingabevorrichtung 10 ist beispielsweise eine an sich bekannte Radio Frequency Identification (RFID)-Karte. Sobald sich eine solche Rufeingabevorrichtung 10 im Erfassungsbereich der Erkennungsvorrichtung 90, 90', 90" befindet, wird ein von der Rufeingabevorrichtung 10 umfasster Identifikationscode ausgesandt und von der Erkennungsvorrichtung 90, 90', 90" empfangen und ausgewertet. Dabei wird der gesendete Identifikationscode gemäss einem Erkennungsprotokoll durch die Erkennungsvorrichtung 90, 90', 90" erkannt. Diese weist dafür einen Prozessor und einen Datenspeicher auf. Der erkannte Identifikationscode wird als Benutzererkennungssignal an die Aufzugssteuerung 4 übermittelt.

Während in der Ausführungsform einer Gebäudetür 2, 2', 2" gemäss Fig. 3 nur ein Türsignal an die Aufzugssteuerung 4 übermittelt wird, erfolgt in der Ausführungsform einer Gebäudetür 2, 2', 2" gemäss Fig. 4 die Übermittlung eines Türsignals und eines Benutzererkennungssignals an die Aufzugssteuerung 4. Bei Übermittlung nur eines Türsignals an die Aufzugssteuerung 4 definiert die Aufzugssteuerung 4 das Stockwerk des übermittelten Türsignals als Startstockwerk und tätigt einen Startruf für eine Aufzugskabine 7 auf das Startstockwerk. Von der Aufzugssteuerung 4 wird ein für das Startstockwerk vordefinierter Zielruf getätigt. Bei zusätzlicher Übermittlung eines Benutzererkennungssignals an die Aufzugssteuerung 4 identifiziert die Aufzugssteuerung 4 das übermittelte Benutzererkennungssignal. Die Aufzugssteuerung 4 weist dazu mindestens einen Benutzerdatenspeicher und mindestens einen Rechenprozessor auf. Der Rechenprozessor identifiziert das übermittelte Benutzererkennungssignal mit einem im Benutzerdatenspeicher abgelegten, vordefinierten Zielruf.

Auf jedem Stockwerk 1, 1', 1" ist mindestens ein Terminal 9, 9', 9" stationär nahe der Aufzugstüren 3, 3', 3" angeordnet. Ein gleiches oder ähnliches Terminal 9 ist auch in der Aufzugskabine 7 angeordnet. Wie in den Fig. 5 bis 8 im Detail dargestellt, sind im Gehäuse des Terminals 9, 9', 9" mindestens eine stationäre Rufeingabevorrichtung 91, 91', 91" und mindestens eine stationäre Ausgabevorrichtung 92, 92', 92" angeordnet. Das Terminal 9, 9', 9" ist beispielsweise an einer Gebäudewand bzw. Aufzugskabinenwand montiert oder steht isoliert in einem Raum vor der Aufzugstür 3, 3', 3''.

In der ersten Ausführungsform eins Terminals 9, 9', 9" gemäss Fig. 5 tätigt der Benutzer einen Zielruf mit der stationären Rufeingabevorrichtung 91, 91', 91" in Form einer Tastatur, in dem der Benutzer per Hand mindestens eine Taste drückt. Beispielsweise gibt der Benutzer das Zielstockwerk "20" per Hand als Zahlenfolge "2" und "0" auf der Tastatur ein. Auf der stationären Ausgabevorrichtung 92, 92', 92" erhält der Benutzer eine optische und/oder akustische Bestätigung des getätigten Zielrufs. Die Tastatur kann auch ein berührungsempfindlicher Tastschirm sein.

In den weiteren Ausführungsformen eines Terminals 9, 9', 9" gemäss Fig. 6 bis 8 ist im Gehäuse des Terminals 9, 9', 9" mindestens eine stationäre Erkennungsvorrichtung 90, 90', 90" nach Art der oben bereits beschriebenen Erkennungsvorrichtung angeordnet. Ein von der stationären Erkennungsvorrichtung 90, 90', 90" erkannter Identifikationscode wird als Benutzererkennungssignal an die Aufzugssteuerung 4 übermittelt. Die Aufzugssteuerung mit ihrem Rechenprozessor und Benutzerdatenspeicher identifiziert das übermittelte Benutzererkennungssignal mit einem im Benutzerdatenspeicher abgelegten, vordefinierten Zielruf. Die Aufzugssteuerung 4 tätigt diesen vordefinierten Zielruf für die Aufzugskabine 7 auf ein Zielstockwerk. Somit tätigt der Benutzer mit der mobilen Rufeingabevorrichtung 10 über die stationäre Erkennungsvorrichtung 90, 90', 90" einen Zielruf berührungslos. Auch in diesen Ausführungsformen eines Terminals 9, 9', 9" erhält der Benutzer auf der stationären Ausgabevorrichtung 92, 92', 92" eine optische und/oder akustische Bestätigung des getätigten Zielrufs.

Ein Benutzer kann einen getätigten Zielruf mit der stationären Rufeingabevorrichtung 91, 91', 91" und/oder mit der mobile Rufeingabevorrichtung 10 ändern.

In der ersten und zweiten Ausführungsform eines Terminals 9, 9', 9" gemäss Fig. 5 und 6 ist die stationäre Rufeingabevorrichtung 91, 91', 91" eine Tastatur, über die der Benutzer den Zielruf per Hand ändern kann. In der dritten Ausführungsform eines Terminals 9, 9', 9" gemäss Fig. 7 umfasst die stationäre Rufeingabevorrichtung 91, 91', 91" einen Näherungssensor, beispielsweise einen Infrarot-Sensor, der eine Bewegung des Benutzers in eine Cursorbewegung über mögliche Zielruf-Anzeigen auf der stationären Ausgabevorrichtung 92, 92', 92" wandelt. So kann der Benutzer durch Bewegung einer Hand einen Cursor über mögliche Zielruf-Anzeigen bewegen und durch Stillhalten der Hand den Cursor über einer Zielruf-Anzeige anhalten und so einen entsprechenden, geänderten Zielruf tätigen.

In der vierten Ausführungsform eines Terminals 9, 9', 9" gemäss Fig. 8 wandelt die Erkennungsvorrichtung 90, 90', 90" das Empfangen bzw. Nichtempfangen eines Identifikationscodes der mobilen Rufeingabevorrichtung 10 in eine Cursorbewegung über mögliche Zielruf-Anzeigen auf der stationären Ausgabevorrichtung 92, 92', 92''. Beispielsweise beträgt die Reichweite des elektromagnetischen Feldes zur energetischen Aktivierung der mobilen Rufeingabevorrichtung 10 einige Zentimeter. Wenn nun der Benutzer die mobile Rufeingabevorrichtung 10 in die Reichweite des elektromagnetischen Feldes hält, so bewegt sich der Cursor über mögliche Zielruf-Anzeigen. Sobald jedoch der Benutzer die mobile Rufeingabevorrichtung 10 aus der Reichweite des elektromagnetischen Feldes hält, so hält die Cursorbewegung über einer möglichen Zielruf-Anzeige an und tätigt einen entsprechenden, geänderten Zielruf.

Fig. 9 und 10 zeigen ein nachgerüstetes Aufzugssystem in einem Gebäude. Das Gebäude weist die bereits anhand von Fig. 1 beschriebenen Merkmale auf. Im Gebäude ist ein bestehender Aufzug angeordnet. Für die weitere Beschreibung des bestehenden Aufzugs wird im Folgenden auf die bei der Beschreibung des Aufzugs in Fig. 1 eingeführten Begriffe und Abläufe Bezug genommen.

Zum Nachrüsten des bestehenden Aufzugs zu einem Aufzugssystem wie oben beschrieben wird mindestens ein Türsensor 20, 20', 20" sowie ggf. auch eine Erkennungsvorrichtung 90, 90', 90" in mindestens eine Gebäudetür 2, 2', 2" eingebaut. Für den Türsensor 20, 20', 20" und die Erkennungsvorrichtung 90, 90', 90" ist alternativ auch ein Einbau neben der Gebäudetür 2, 2', 2" möglich. Auch lässt sich die gesamte bestehende Gebäudetür 2, 2', 2" durch eine Gebäudetür 2, 2', 2" mit integriertem Türsensor 20, 20', 20" oder eine Gebäudetür 2, 2', 2" mit integriertem Türsensor 20, 20', 20" und integrierter Erkennungsvorrichtung 90, 90', 90" ersetzen. Des Weiteren wird eine Antenne bereitgestellt, so dass der Türsensor 20, 20', 20" und die Erkennungsvorrichtung 90, 90', 90" ein Türsignal bzw. ein Benutzererkennungssignal über ein Funknetz an die Steuerung 4' übermitteln können.

Weiter werden zum Nachrüsten mindestens eine Steuerung 4' und eine Aufzugssteuerung 4 installiert oder angepasst. Die Steuerung 4' kommuniziert, wie oben beschrieben, mit dem Türsensor 20, 20', 20" und der Aufzugssteuerung 4. Die Steuerung 4' definiert das Stockwerk 1, 1', 1" eines übermittelten Türsignals als Startstockwerk und tätigt einen Startruf für die Aufzugskabine 7 auf das Startstockwerk. Beispielsweise ist die Steuerung 4' mit mindestens einem Signaleingang der Aufzugssteuerung 4 verbunden und tätigt den Startruf über diesen Signaleingang. Durch den Aufzugssensor 30, 30', 30" wird für ein erfasstes Einfahren der Aufzugskabine 7 im Startstockwerk mindestens ein Aufzugskabinesignal an die Aufzugssteuerung 4 übermittelt. Durch die Aufzugssteuerung 4 wird bei Übermittlung eines Aufzugskabinesignals die Aufzugstür 3, 3', 3" des Startstockwerks geöffnet. Alternativ zur Installation einer Steuerung 4' und/oder Aufzugssteuerung 4 kommt selbstverständlich auch in Betracht, eine bestehende Steuerung 4'/Aufzugssteuerung 4 durch eine neue Steuerung 4'/Aufzugssteuerung 4 entsprechend der oben gemachten Ausführungen, insbesondere zu Fig. 1 und 2, zu ersetzen, wobei eine neue Aufzugssteuerung 4 auch eine kombinierte Funktionalität der bisherigen Steuerung 4' und der bisherigen Aufzugssteuerung 4 aufweisen kann.

Zum Nachrüsten des bestehenden Aufzugs zu einem Aufzugssystem wird in einem weiteren Schritt mindestens ein Terminal 9, 9', 9" der oben im Zusammenhang mit den Figuren 5 bis 8 erläuterten Art auf jedem Stockwerk 1, 1', 1" stationär nahe einer bestehende Aufzugstür 3, 3', 3" angeordnet und/oder ein Terminal 9 wird in der Aufzugskabine 7 angeordnet.

## Patentansprüche

1. Verfahren zum Betreiben eines Aufzugssystems in einem Gebäude mit mindestens zwei Stockwerken (1, 1', 1"), mindestens einer Aufzugstür (3, 3', 3") und mindestens einer Gebäudetür (2, 2', 2"), wobei,
- durch Öffnen und/oder Schliessen einer Gebäudetür (2, 2', 2") das Stockwerk (1, 1', 1") der geöffneten und/oder geschlossenen Gebäudetür (2, 2', 2") als Startstockwerk definiert wird,
- ein Startruf für eine Aufzugskabine (7) auf das Startstockwerk getätigt wird, und
- sobald die Aufzugskabine (7) das Startstockwerk erreicht hat, die Aufzugstür (3, 3', 3") des Startstockwerks geöffnet wird, **dadurch gekennzeichnet,**
**dass** ein für das Startstockwerk abgelegter, vordefinierter Zielruf getätigt wird.

2. Verfahren gemäss Anspruch 1, **dadurch gekennzeichnet, dass** das Startstockwerk nur definiert wird, wenn die Gebäudetür (2, 2', 2") von einer der Aufzugstür (3, 3', 3") abgewandten Seite geöffnet wird und/oder wenn die Gebäudetür (2, 2', 2") von einer der Aufzugstür (3, 3', 3") zugewandten Seite geschlossen wird.

3. Verfahren gemäss Anspruch 1 oder 2, **dadurch gekennzeichnet, dass** ein Zielruf für die Aufzugskabine (7) auf ein Zielstockwerk getätigt wird.

4. Verfahren gemäss Anspruch 3, **dadurch gekennzeichnet, dass** der Benutzer identifziert wird, und dass ein für einen identifizierten Benutzer abgelegter, vordefinierter Zielruf getätigt wird.

5. Verfahren gemäss Anspruch 4, **dadurch gekennzeichnet, dass** der abgelegte, vordefinierte Zielruf vom Benutzer geändert wird, und dass der vom Benutzer geänderte Zielruf getätigt wird.

6. Aufzugssystem in einem Gebäude mit mindestens zwei Stockwerken (1, 1', 1"), mindestens einer Aufzugstür (3, 3', 3") und mindestens einer Gebäudetür (2, 2', 2"), wobei,
- die Gebäudetür (2, 2', 2") mindestens einen Türsensor (20, 20', 20") aufweist,
- der Türsensor (20, 20', 20") das Öffnen und/oder Schliessen der Gebäudetür (2, 2', 2") erfasst und für ein erfasstes Öffnen und/oder Schliessen der Gebäudetür (2, 2', 2") mindestens ein Türsignal an mindestens eine Aufzugssteuerung (4) übermittelt,
- die Aufzugssteuerung (4) das Stockwerk (1, 1', 1") des übermittelten Türsignals als Startstockwerk definiert,
- die Aufzugssteuerung (4) einen Startruf für eine Aufzugskabine (7) auf das Startstockwerk tätigt,
- mindestens ein Aufzugssensor (30, 30', 30") das Einfahren der Aufzugskabine (7) im Startstockwerk erfasst,
- der Aufzugssensor (30, 30', 30") für ein erfasstes Einfahren der Aufzugskabine (7) im Startstockwerk mindestens ein Aufzugskabinesignal an die Aufzugssteuerung (4) übermittelt, und
- die Aufzugssteuerung (4) bei Übermittlung eines Aufzugskabinesignals die Aufzugstür (3, 3', 3") des Startstockwerks öffnet, **dadurch gekennzeichnet,**
**dass** die Aufzugssteuerung (4) einen für das Startstockwerk abgelegten, vordefinierten Zielruf für die Aufzugskabine (7) auf ein Zielstockwerk tätigt.

7. Aufzugssystem gemäss Anspruch 6, **dadurch gekennzeichnet, dass** ein Türsignal übermittelt wird, wenn eine Gebäudetür (2, 2', 2") von einer der Aufzugstür (3, 3', 3") abgewandten Seite geöffnet wird und/oder wenn die Gebäudetür (2, 2', 2") von einer der Aufzugstür (3, 3', 3") zugewandten Seite geschlossen wird.

8. Aufzugssystem gemäss Anspruch 6 oder 7, **dadurch gekennzeichnet, dass** mindestens ein Kabinensensor (70) ein Betreten der Aufzugskabine (7) durch mindestens einen Benutzer erfasst, dass der Kabinensensor (70) für ein erfasstes Betreten der Aufzugskabine (7) durch mindestens einen Benutzer mindestens ein Aufzugskabinebenutzungssignal an die Aufzugssteuerung (4) übermittelt, dass die Aufzugssteuerung (4) bei Übermittlung eines Aufzugskabinebenutzungssignals die geöffnete Aufzugstür (3, 3',3") schliesst.

9. Aufzugssystem gemäss einem der Ansprüche 6 bis 8, **dadurch gekennzeichnet, dass** mindestens eine Erkennungsvorrichtung (90, 90', 90") den Benutzer identifiziert, und dass die Erkennungsvorrichtung (90, 90', 90") für einen identifizierten Benutzer mindestens ein Benutzererkennungssignal an die Aufzugssteuerung (4) übermittelt, und dass die Aufzugssteuerung (4) einen für das übermittelte Benutzererkennungssignal abgelegten, vordefinierten Zielruf für die Aufzugskabine (7) auf ein Zielstockwerk tätigt.

10. Aufzugssystem gemäss einem der Ansprüche 6 bis 9, **dadurch gekennzeichnet, dass** der Türsensor (20, 20', 20") das Türsignal über mindestens ein Funknetz an die Aufzugssteuerung (4) übermittelt.

11. Aufzugssystem gemäss einem der Ansprüche 6 bis 10, **dadurch gekennzeichnet, dass** der Türsensor (20, 20', 20") in der Gebäudetür (2, 2', 2") integriert ist und/oder dass der Türsensor (20, 20', 20") nahe der Gebäudetür (2, 2', 2") angebracht ist.

12. Aufzugssystem gemäss Anspruch 9, **dadurch gekennzeichnet, dass** die Erkennungsvorrichtung (90, 90', 90") in der Gebäudetür (2, 2', 2") integriert ist und/oder dass die Erkennungsvorrichtung (90, 90', 90") nahe der Gebäudetür (2, 2', 2") angebracht ist und/oder dass die die Erkennungsvorrichtung (90, 90', 90") in der Aufzugskabine (7) angebracht ist.

13. Verfahren zur Nachrüstung eines Aufzugssystems in einem Gebäude mit mindestens zwei Stockwerken (1, 1', 1"), mindestens einer Aufzugstür (3, 3', 3"), mindestens einer Gebäudetür (2, 2', 2"), mindestens einer Aufzugskabine (7), mindestens einer Aufzugssteuerung (4) und mindestens einem Aufzugssensor (30, 30', 30"), wobei,
- mindestens ein Türsensor (20, 20', 20") in mindestens eine Gebäudetür (2, 2', 2") eingebaut wird,
- mindestens eine Steuerung (4') installiert wird,
- durch den Türsensor (20, 20', 20") das Öffnen und/oder Schliessen der Gebäudetür (2, 2', 2") erfasst wird,
- durch den Türsensor (20, 20', 20") für ein erfasstes Öffnen und/oder Schliessen der Gebäudetür (2, 2', 2") mindestens ein Türsignal an die Steuerung (4') übermittelt wird,
- durch die Steuerung (4') das Stockwerk (1, 1', 1") des übermittelten Türsignals als Startstockwerk definiert wird,
- durch die Steuerung (4') einen Startruf für die Aufzugskabine (7) auf das Startstockwerk getätigt wird,
- durch den Aufzugssensor (30, 30', 30") das Einfahren der Aufzugskabine (7) im Startstockwerk erfasst wird,
- durch den Aufzugssensor (30, 30', 30") für ein erfasstes Einfahren der Aufzugskabine (7) im Startstockwerk mindestens ein Aufzugskabinesignal an die Aufzugssteuerung (4) übermittelt wird, und
- durch die Aufzugssteuerung (4) bei Übermittlung eines Aufzugskabinesignals die Aufzugstür (3, 3', 3") des Startstockwerks geöffnet wird, **dadurch gekennzeichnet,**
**dass** durch die Steuerung (4') ein für das Startstockwerk abgelegter, vordefinierter Zielruf für die Aufzugskabine (7) auf ein Zielstockwerk getätigt wird.

14. Verfahren gemäss Anspruch 13, **dadurch gekennzeichnet, dass** mindestens eine Erkennungsvorrichtung (90, 90', 90") in mindestens eine Gebäudetür (2, 2', 2") eingebaut wird und/oder dass mindestens eine Erkennungsvorrichtung (90, 90', 90") nahe mindestens einer Gebäudetür (2, 2', 2") eingebaut wird und/oder dass mindestens eine Erkennungsvorrichtung (90, 90', 90") nahe mindestens einer Aufzugstür (3, 3', 3") eingebaut wird und/oder dass eine Erkennungsvorrichtung (90) in die Aufzugskabine (7) eingebaut wird.

15. Verfahren gemäss Anspruch 14, **dadurch gekennzeichnet, dass** durch die Erkennungsvorrichtung (90, 90', 90") der Benutzer identifiziert wird, dass durch die Erkennungsvorrichtung (90, 90', 90") für einen identifizierten Benutzer mindestens ein Benutzererkennungssignal an die Steuerung (4') übermittelt wird, und dass durch die Steuerung (4') ein für das übermittelte Benutzererkennungssignal abgelegter, vordefinierter Zielruf für die Aufzugskabine (7) auf ein Zielstockwerk getätigt wird.

16. Verfahren gemäss einem der Ansprüche 14 oder 15, **dadurch gekennzeichnet, dass** mindestens eine Antenne (40) eingebaut wird, dass durch den Türsensor (20, 20', 20") das Türsignal über mindestens ein Funknetz an die Steuerung (4') übermittelt wird und/oder dass durch die Erkennungsvorrichtung (90, 90', 90") mindestens ein Benutzererkennungssignal über mindestens ein Funknetz an die Steuerung (4') übermittelt wird.

## Claims

1. Method of operating a lift system in a building with at least two storeys (1, 1', 1"), at least one lift door (3, 3', 3") and at least one building door (2, 2', 2"), wherein
- through opening and/or closing a building door (2, 2', 2") the storey (1, 1', 1") of the opened and/or closed building door (2, 2', 2") is defined as start storey,
- a start call for a lift cage (7) to the start storey is actuated and
- as soon as the lift cage (7) has reached the start storey the lift door (3, 3', 3") of the start storey is opened,
**characterised in that**
a pre-defined destination call filed for the start storey is actuated.

2. Method according to claim 1, **characterised in that** the start storey is defined only when the building door (2, 2', 2") is opened from a side facing away from the lift door (3, 3', 3") and/or when the building door (2, 2', 2") is closed from a side facing the lift door (3, 3', 3").

3. Method according to claim 1 or 2, **characterised in that** a destination call for the lift cage (7) to a destination storey is actuated.

4. Method according to claim 3, **characterised in that** the user is identified and that a pre-defined destination call filed for an identified user is actuated.

5. Method according to claim 4, **characterised in that** the filed pre-defined destination call is changed by the user and that the destination call changed by the user is actuated.

6. Lift system in a building with at least two storeys (1, 1', 1"), at least one lift door (3, 3', 3") and at least one building door (2, 2', 2"), wherein
- the building door (2, 2', 2") has at least one door sensor (20, 20', 20"),
- the door sensor (20, 20', 20") detects opening and/or closing of the building door (2, 2', 2") and for a detected opening and/or closing of the building door (2, 2', 2") communicates at least one door signal to at least one lift control (4),
- the lift control (4) defines the storey (1, 1', 1") of the communicated door signal as start storey,
- the lift control (4) actuates a start call for a lift cage (7) to the start storey,
- at least one lift sensor (30, 30', 30") detects the movement of the lift cage (7) into the start storey,
- the lift sensor (30, 30', 30") communicates, for a detected movement of the lift cage (7) into the start storey, at least one lift cage signal to the lift control (4) and
- the lift control (4) on communication of a lift cage signal opens the lift door (3, 3', 3") of the start storey,
**characterised in that**
the lift control (4) actuates a pre-defined destination call, which is filed for the start storey, for the lift cage (7) to a destination storey.

7. Lift system according to claim 6, **characterised in that** a door signal is communicated when a building door (2, 2', 2") is opened from a side facing away from the lift door (3, 3', 3") and/or when the building door (2, 2', 2") is closed from a side facing the lift door (3, 3', 3").

8. Lift system according to claim 6 or 7, **characterised in that** at least one cage sensor (70) detects entry of the lift cage (7) by at least one user, that the cage sensor (70) communicates, for a detected entry of the lift cage (7) by at least one user, at least one lift cage use signal to the lift control (4) and that the lift control (4) on communication of a lift cage use signal closes the opened lift door (3, 3', 3").

9. Lift system according to any one of claims 6 to 8 **characterised in that** at least one recognition device (90, 90', 90") identifies the user, that the recognition device (90, 90', 90") communicates, for an identified user, at least one user identification signal to the lift control (4) and that the lift control (4) actuates a pre-defined destination call, which is filed for the communicated user recognition signal, for the lift cage (7) to a destination storey.

10. Lift system according to any one of claims 6 to 9, **characterised in that** the door sensor (20, 20', 20") communicates the door signal to the lift control (4) by way of at least one radio network.

11. Lift system according to any one of claims 6 to 10, **characterised in that** the door sensor (20, 20', 20") is integrated in the building door (2, 2', 2") and/or that the door sensor (20, 20', 20") is mounted near the building door (2, 2', 2").

12. Lift system according to claim 9, **characterised in that** the recognition device (90, 90', 90") is integrated in the building door (2, 2', 2") and/or that the recognition device (90, 90', 90") is mounted near the building door (2, 2', 2") and/or that the recognition device (90, 90', 90") is mounted in the lift cage (7).

13. Method of retrofitting a lift system in a building with at least two storeys (1, 1', 1"), at least one lift door (3, 3', 3"), at least one building door (2, 2', 2"), at least one lift cage (7), at least one lift control (4) and at least one lift sensor (30, 30', 30"), wherein
- at least one door sensor (20, 20', 20") is installed in at least one building door (2, 2', 2"),
- at least one control (4') is installed,
- the opening and/or closing of the building door (2, 2', 2") is detected by the door sensor (20, 20', 20"),
- for a detected opening and/or closing of the building door (2, 2', 2") at least one door signal is communicated to the control (4') by the door sensor (20, 20', 20"),
- the storey (1, 1', 1") of the communicated door signal is defined as start storey by the control (4'),
- a start call for the lift cage (7) to the start storey is actuated by the control (4'),
- movement of the lift cage (7) into the start storey is detected by the lift sensor (30, 30', 30"),
- for a detected movement of the lift cage (7) into the start storey at least one lift cage signal is communicated to the lift control (4) by the lift sensor (30, 30', 30") and
- the lift door (3, 3', 3") of the start storey is opened by the lift control (4) on communication of a lift cage signal,
**characterised in that** a pre-defined destination call, which is filed for the start storey, for the lift cage (7) to a destination storey is actuated by the control (4').

14. Method according to claim 13, **characterised in that** at least one recognition device (90, 90', 90") is installed in at least one building door (2, 2', 2") and/or that at least one recognition device (90, 90', 90") is installed near at least one building door (2, 2', 2") and/or that at least one recognition device (90, 90', 90") is installed near at least one lift door (3, 3', 3") and/or that a recognition device (90) is installed in the lift cage (7).

15. Method according to claim 14, **characterised in that** the user is identified by the recognition device (90, 90', 90"), that for an identified user at least one user recognition signal is communicated to the control (4') by the recognition device (90, 90', 90") and that a pre-defined destination call, which is filed for the communicated user recognition signal, for the lift cage (7) to a destination storey is actuated by the control (4').

16. Method according to one of claims 14 and 15, **characterised in that** at least one antenna (40) is installed, that the door signal is communicated by the door sensor (20, 20', 20") to the control (4') by way of at least one radio network and/or that at least one user recognition signal is communicated by the recognition device (90, 90', 90") to the control (4') by way of at least one radio network.

## Revendications

1. Procédé pour faire fonctionner un système d'ascenseur dans un bâtiment avec au moins deux étages (1, 1', 1"), au moins une porte d'ascenseur (3, 3', 3") et au moins une porte de bâtiment (2, 2', 2"), étant précisé
- que grâce à l'ouverture et/ou la fermeture d'une porte de bâtiment (2, 2', 2"), l'étage (1, 1', 1") de la porte de bâtiment (2, 2', 2") ouverte et/ou fermée est défini comme étage de départ,
- qu'un appel de départ pour une cabine d'ascenseur (7) est déclenché en direction de l'étage de départ,
- que dès que la cabine d'ascenseur (7) a atteint l'étage de départ, la porte d'ascenseur (3, 3', 3") de l'étage de départ s'ouvre,
**caractérisé en ce qu'**un appel de destination prédéfini, placé en mémoire pour l'étage de départ, est déclenché.

2. Procédé selon la revendication 1, **caractérisé en ce que** l'étage de départ n'est défini que si la porte de bâtiment (2, 2', 2") s'ouvre par un côté opposé à la porte d'ascenseur (3, 3', 3") et/ou si la porte de bâtiment (2, 2', 2") s'ouvre par un côté tourné vers la porte d'ascenseur (3, 3', 3").

3. Procédé selon la revendication 1 ou 2, **caractérisé en ce qu'**un appel de destination pour la cabine d'ascenseur (7) est déclenché en direction d'un étage de destination.

4. Procédé selon la revendication 3, **caractérisé en ce que** l'utilisateur est identifié et **en ce qu'**un appel de destination prédéfini, placé en mémoire pour un utilisateur identifié, est déclenché.

5. Procédé selon la revendication 4, **caractérisé en ce que** l'appel de destination prédéfini placé en mémoire est modifié par l'utilisateur et **en ce que** l'appel de destination modifié par l'utilisateur est déclenché.

6. Système d'ascenseur dans un bâtiment avec au moins deux étages (1, 1', 1"), au moins une porte d'ascenseur (3, 3', 3") et au moins une porte de bâtiment (2, 2', 2"), étant précisé
- que la porte de bâtiment (2, 2', 2") comporte au moins un capteur de porte (20, 20', 20"),
- que le capteur de porte (20, 20', 20") capte l'ouverture et/ou la fermeture de la porte de bâtiment (2, 2', 2") et, pour une ouverture et/ou fermeture captée de la porte de bâtiment (2, 2', 2"), transmet au moins un signal de porte à au moins une commande d'ascenseur (4),
- que la commande d'ascenseur (4) définit comme étage de départ l'étage (1, 1', 1") du signal de porte transmis,
- que la commande d'ascenseur (4) déclenche un appel de départ pour une cabine d'ascenseur (7) en direction de l'étage de départ,
- qu'au moins un capteur d'ascenseur (30, 30', 30") capte l'arrivée de la cabine d'ascenseur (7) à l'étage de départ,
- que le capteur d'ascenseur (30, 30', 30"), pour une arrivée captée de la cabine (7) à l'étage de départ, transmet au moins un signal de cabine à la commande d'ascenseur (4), et
- que la commande d'ascenseur (4), lors de la transmission d'un signal de cabine, ouvre la porte d'ascenseur (3, 3', 3") de l'étage de départ,
**caractérisé en ce que** la commande d'ascenseur (4) déclenche un appel de destination, prédéfini et entré en mémoire pour l'étage de départ, pour la cabine d'ascenseur (7) en direction d'un étage de destination.

7. Système d'ascenseur selon la revendication 6, **caractérisé en ce qu'**un signal de porte est transmis si une porte de bâtiment (2, 2', 2") est ouverte par un côté opposé à la porte d'ascenseur (3, 3', 3") et/ou si la porte de bâtiment (2, 2', 2") est ouverte par un côté tourné vers la porte d'ascenseur (3, 3', 3").

8. Système d'ascenseur selon la revendication 6 ou 7, **caractérisé en ce qu'**au moins un capteur de cabine (70) capte l'entrée d'au moins un utilisateur dans la cabine d'ascenseur (7), **en ce que** le capteur de cabine (70), pour l'entrée captée d'au moins un utilisateur dans la cabine (7), transmet au moins un signal d'utilisation de cabine à la commande d'ascenseur (4), **en ce que** la commande d'ascenseur (4), lors de la transmission d'un signal d'utilisation de cabine, ferme la porte d'ascenseur (3, 3', 3") ouverte.

9. Système d'ascenseur selon l'une des revendications 6 à 8, **caractérisé en ce qu'**au moins un dispositif de détection (90, 90', 90") identifie l'utilisateur, et **en ce que** le dispositif de détection (90, 90', 90"), pour un utilisateur identifié, transmet au moins un signal de détection d'utilisateur à la commande d'ascenseur (4), et **en ce que** la commande d'ascenseur (4) déclenche un appel de destination prédéfini et entré en mémoire pour le signal de détection d'utilisateur transmis, pour la cabine d'ascenseur (7) en direction d'un étage de départ.

10. Système d'ascenseur selon l'une des revendications 6 à 9, **caractérisé en ce que** le capteur de porte (20, 20', 20') transmet le signal de porte par l'intermédiaire d'au moins un réseau radio à la commande d'ascenseur (4).

11. Système d'ascenseur selon l'une des revendications 6 à 10, **caractérisé en ce que** le capteur de porte (20, 20', 20") est intégré dans la porte de bâtiment (2, 2', 2") et/ou **en ce que** le capteur de porte (20, 20', 20") est installé près de la porte de bâtiment (2, 2', 2").

12. Système d'ascenseur selon la revendication 9, **caractérisé en ce que** le dispositif de détection (90, 90', 90") est intégré dans la porte de bâtiment (2, 2', 2") et/ou **en ce que** le dispositif de détection (90, 90', 90") est installé près de la porte de bâtiment (2, 2', 2") et/ou **en ce que** le dispositif de détection (90, 90', 90") est installé dans la cabine d'ascenseur (7).

13. Procédé pour moderniser un système d'ascenseur dans un bâtiment avec au moins deux étages (1, 1', 1"), au moins une porte d'ascenseur (3, 3', 3"), au moins une porte de bâtiment (2, 2', 2"), au moins une cabine d'ascenseur (7), au moins une commande d'ascenseur (4) et au moins un capteur d'ascenseur (30, 30', 30"), étant précisé
- qu'au moins un capteur de porte (20, 20', 20") est monté dans au moins une porte de bâtiment (2, 2', 2"),
- qu'au moins une commande (4') est installée,
- que grâce au capteur de porte (20, 20', 20"), l'ouverture et/ou la fermeture de la porte de bâtiment (2, 2', 2") sont détectées,
- que grâce au capteur de porte (20, 20', 20"), pour une ouverture et/ou fermeture détectée de la porte de bâtiment (2, 2', 2"), au moins un signal de porte est transmis à la commande (4'),
- que grâce à la commande (4'), l'étage (1, 1', 1") du signal de porte transmis est défini comme étage de départ,
- que grâce à la commande (4'), un appel de départ pour une cabine d'ascenseur (7) est déclenché en direction de l'étage de départ,
- que grâce au capteur d'ascenseur (30, 30', 30"), l'arrivée de la cabine d'ascenseur (7) à l'étage de départ est détectée,
- que grâce au capteur d'ascenseur (30, 30', 30"), pour une arrivée captée de la cabine d'ascenseur (7) à l'étage de départ, au moins un signal de cabine d'ascenseur est transmis à la commande d'ascenseur (4), et
- que grâce à la commande d'ascenseur (4), lors de la transmission d'un signal de cabine d'ascenseur, la porte d'ascenseur (3, 3', 3") de l'étage de départ s'ouvre,
**caractérisé en ce que** grâce à la commande d'ascenseur (4'), un appel de destination, prédéfini et entré en mémoire pour l'étage de départ, est déclenché pour la cabine d'ascenseur (7) en direction d'un étage de destination.

14. Procédé selon la revendication 13, **caractérisé en ce qu'**au moins un dispositif de détection (90, 90', 90") est monté dans au moins une porte de bâtiment (2, 2', 2") et/ou **en ce qu'**au moins un dispositif de détection (90, 90', 90") est monté près d'au moins une porte de bâtiment (2, 2', 2") et/ou **en ce qu'**au moins un dispositif de détection (90, 90', 90") est monté près d'au moins une porte d'ascenseur (3, 3', 3") et/ou **en ce qu'**au moins un dispositif de détection (90, 90', 90") est monté dans la cabine d'ascenseur (7).

15. Procédé selon la revendication 14, **caractérisé en ce que** grâce au dispositif de détection (90, 90', 90"), l'utilisateur est identifié, **en ce que** grâce au dispositif de détection (90, 90', 90"), pour un utilisateur identifié au moins un signal de détection d'utilisateur est transmis à la commande d'ascenseur (4'), et **en ce que** grâce à la commande d'ascenseur (4'), un appel de destination prédéfini et entré en mémoire pour le signal de détection d'utilisateur est déclenché pour la cabine d'ascenseur (7) en direction d'un étage de destination.

16. Procédé selon l'une des revendications 14 ou 15, **caractérisé en ce qu'**au moins une antenne (40) est installée, **en ce que** grâce au capteur de porte (20, 20', 20"), le signal de porte est transmis par l'intermédiaire d'au moins un réseau radio à la commande (4') et/ou **en ce que** grâce au dispositif de détection (90, 90', 90"), au moins un signal de détection d'utilisateur est transmis par l'intermédiaire d'au moins un réseau radio à la commande (4').
